# EUROPÄISCHE PATENTSCHRIFT

(11) **EP 1 167 218 B1**
(45) Veröffentlichungstag und Bekanntmachung des Hinweises auf die Patenterteilung: **10.09.2003**
(21) Anmeldenummer: 00113078.0
(22) Anmeldetag: 26.06.2000
(51) Int. Cl.: B65D 6/26, B65D 19/16

(54) **Zusammenlegbare Behälter**
Collapsible containers
Récipients repliables

(43) Veröffentlichungstag der Anmeldung: 02.01.2002
(73) Patentinhaber: Fritz Neidhart GmbH & Co. KG Holzwerke, D-82362 Weilheim (DE)
(72) Erfinder: Kaufmann, Josef, 82362 Weilheim (DE)
(74) Vertreter: Beetz & Partner Patentanwälte

(56) Entgegenhaltungen:
- DE-U- 8 234 985
- US-A- 5 535 909

## Beschreibung

Die vorliegende Neuerung betrifft einen Behälter gemäß dem Oberbegriff des Anspruchs 1. Solche Behälter sind beispielsweise weltweit zum Transport von Automobilteilen zwischen verschiedenen Herstellungsstätten und dergleichen im Einsatz. Dabei handelt es sich meist um Behälter, deren Bodenplatte als Palette ausgebildet ist, die Seitenwände sind aus Sperrholz, und Seitenwände, Boden und Deckel werden durch Stahlklammern miteinander verbunden. Bei einer quaderförmigen Kiste sind zu deren Aufbau und Verschluß pro Kante in der Regel mindestens zwei Klammern erforderlich. Das heißt, es werden dann mindestens 24 Klammern benötigt. Zum vollständigen Zerlegen einer Kiste werden diese Klammern neben den aufeinandergestapelten Boden-, Seiten- und Deckelteilen zum Ursprungsort zurückgeschickt.

Es sind zerlegbare Behälter bekannt, bei denen die Klammern beim Rücktransport der Behälter im zusammengeklappten Zustand an dem Stapel, bestehend aus dem Deckel, den Seitenwänden und dem Boden seitlich befestigt werden. Zu diesem Zweck sind zwischen den Klötzen des palettenartig ausgebildeten Bodens auf der

Bodenunterseite im Abstand einer Schenkellänge der rechtwinkligen Klammern Nuten eingefräst. Die zwei Stirnwände sowie die zwei Seitenwände und der Deckel werden auf dem Boden übereinandergestapelt. Der Deckel wird hierzu mit der Innenseite nach oben aufgelegt, damit die Klammer in die umlaufende Falzfräsung eingreifen kann. Dadurch liegen die Klammerenden frei. Die Klammerenden sind an ihrer Stirnseite nach außen umgebogen, um deren Einfügen in die Nuten sowohl beim Aufbau des Behälters als auch beim Verklammern des Plattenstapels beim zerlegten Behälter zu erleichtern. Dies hat zur Folge, daß dieser umgebogene Bereich bei der am Plattenstapel befestigten Klammer nach oben über die Deckoberfläche überstehen kann. Beim Übereinanderstapeln garniturenweise gepackter Behälter besteht somit die Gefahr, dass die freiliegenden, überstehenden Klammerenden nach außen weggedrückt werden und sich somit lösen und abspringen können. Dies ist ebenfalls beim Verrutschen durch Transport- und Lagervorgänge möglich. Außerdem funktioniert diese Variante der garniturenweisen Verklammerung des Behälters nur, falls alle sechs Plattenschichten übereinander zu liegen kommen und alle Platten eine ganz spezifische, einheitliche Dicke haben.

Eine weitere Variante eines zusammenlegbaren Behälters ist aus der Patentschrift US-A-5 535 909 bekannt. Dort werden die Klammer so an dem Behälter ausgebracht, dass sie, von der Kante des zuoberst liegenden Behälterteils abstehen.

Der vorliegenden Neuerung liegt die Aufgabe zugrunde, einen gattungsgemäßen Behälter so zu verbessern, daß ein Abspringen der Klammern bei der Handhabung der zerlegten Behälter vermieden wird.

Diese Aufgabe wird anspruchsgemäß gelöst.

In den Unteransprüchen sind bevorzugte Ausführungsformen des erfindungsgemäßen Behälters gekennzeichnet.

Im folgenden wird die Neuerung anhand der Beschreibung eines Ausführungsbeispiels unter Bezugnahme auf die beiliegenden Figuren näher erläutert.
Figur 1 zeigt einen senkrechten Teilschnitt durch den erfindungsgemäßen Behälter im Bereich der Befestigung der Klammern, und
Figur 2 zeigt eine Aufsicht auf den Bereich der Befestigung der Klammern, vobei die beiden Stirnwände des Behälters nebeneinander zu liegen kommen.

Wie in den Figuren 1 und 2 dargestellt, sind an einer Bodenplatte 1 Klötze 2 befestigt, die an ihrer Unterseite mit Kufen 3 miteinander verbunden sind. Dieserpalettenartige Aufbau der Behälterböden erlaubt deren Handhabung mit Flurförderzangen Bei dem zerlegten Behälter liegen auf der Bodenplatte 1 die Seitenwände 4 bis 7, wobei die Seitenwände 6 und 7 und die Stirnwände 4 und 5 unterschiedliche Abmessungen haben können. Oben auf dem Stapel liegt der Deckel 8. In dessen oberer Seite ist eine Nut 10 eingefräst, in einem Abstand von der Deckelseitenkante 14, die der Länge des Schenkels 9a der Klammer 9 entspricht. Eine zweite Nut 11 ist in dem Bereich, in dem die Bodenplatte 1 auf dem Klotz 2 aufliegt eingefräst. Dieser Ort ist so gewählt, daß die Klammern 9 mit ihrem anderen Befestigungsende dort eingreift, d.h. der Abstand der oberen Seitenwand der Nut 11 von der oberen Seitenkante des Deckels 8 entspricht der Länge des Schenkels 9b der Klammer 9.

Weiterhin ist es möglich, daß nicht alle Seitenteile 4, 5, 6, 7 unterhalb der Deckplatte 8 und auf der Bodenplatte 1 übereinander zu liegen kommen. Dies ist der Fall, wenn die Behältergröße derart ist, daß beispielsweise zwei Seitenwände nebeneinander gelegt werden können. Dies reduziert die Stapelhöhe, da die Schichtanzahl der Seitenwände um eine verringert wird. Somit ist es nicht erforderlich, die Nut 11 im Bereich der Auflagefläche des Bodens auf den Klötzen anzuordnen, sondern im Klotz 2 selber. Können zwei der vier Seitenwände nebeneinander positioniert werden, muß die Nut 11 um eine Plattenhöhe weiter unten eingefräst werden, wodurch sich die Nut 15 ergibt Wenn es möglich ist, daß neben den beiden Seitenwänden 6, 7 auch die beiden Stirnwände 4, 5 ebenfalls nebeneinander zu liegen kommen, reduziert sich die Stapelhöhe um zwei Plattenhöhen, so daß die Nut um zwei Plattenhöhen nach unten gesetzt werden muß, wie es in der Nut 16 gezeigt ist Außerdem wäre es möglich, dass Platten unterschiedlicher Dicken verwendet werden. In diesem Fall richtet sich die Positionierung der Nutfräsung im Klotz 2 nach der Geamtdicke des Plattenstapels einer Behälter-Garnitur. Somit ergibt sich gegenüber der bisherigen Lösung eine größere Variabilität und Stabilität

Bei dieser Befestigungsart der Klammer 9 sind die Stirnkanten der Befestigungsbereiche der Klammern an beiden Enden tief in die Nuten 10, 11 bzw. 15, 16 versenkt An der Deckeloberseite 12 liegt lediglich der Schenkel 9a auf, und die Kante 13 des Winkels 9 umschließt bündig die obere Seitenkante 14 des Deckels 8. Bei dieser glatten Oberfläche der Klammeranordnung sind Verhakungen der Klammer mit auf die Deckeloberseite 12 geschobenen Teilen, wie z.B. den Kufen des darauf gestapelten, zerlegten Behälters unmöglich. Ein Abspringen der Klammern tritt somit ebenfalls nicht ein.

Je nach Behältergröße weist der Boden des Behälters mindestens vier Klötze auf. In der Regel werden pro Behälterkante zwei Klammern 9 benötigt, so daß die Klammern beim Rücktransport auf die oben beschriebene Art untergebracht werden können.

Die neuartige Anordnung der Klammern am zerlegten Behälter stellt einen großen Fortschritt in bezug auf die herkömmliche Anordnungsart dar, da das Risiko, Klammern bei der Handhabung der zerlegten Behälter auch beim Transport zu verlieren, ausgeschaltet wurde.

Die Neuerung beschränkt sich nicht auf das oben erläuterte Ausführungsbeispiel, sondern umfaßt alle durch die Ansprüche gedeckten Varianten.

## Patentansprüche

1. Behälter mit
- einer Bodenplatte (1) auf Klötzen (2) und Kufen (3)
- miteinander und mit der Bodenplatte (1) verbindbaren Seitenwänden (4, 5, 6, 7), und
- einem Deckel (8), wobei die Seitenteile (4, 5, 6, 7) mit dem Boden (1) durch im wesentlichen rechtwinklige Klammern (9) verbunden sind, die die Behälterkanten am Boden (1) übergreifen und in entsprechend vorgesehene erste Nuten oder dergleichen einrasten, wobei im zusammengelegten Zustand die Seitenwände (4, 5, 6, 7) und der Deckel (8) auf der Bodenplatte (1) gestapelt sind und die Klammern (9) am Stapel in dafür vorgesehenen zweiten Nuten (10, 11, 15, 16) befestigt sind,
**dadurch gekennzeichnet, daß**
die zweiten Nuten (10, 11, 15, 16) einerseits (11, 15, 16) im Bereich der Auflagefläche des Bodens auf den Klötzen (2) oder unterhalb am Klotz (2) selbst und andererseits (10) im Abstand einer Schenkellänge der Klammern (9) von dem Deckelrand auf der Deckeloberseite (12) eingefräst sind, so daß die Klammern (9) mit dem Winkelbereich (13), in dem ihre beiden Schenkel (9a, 9b) zusammenstoßen auf dem oberen Deckelrand (14) aufliegen.

2. Behälter nach Anspruch 1, **dadurch gekennzeichnet, daß** die Nut (11) im Bereich der Auflagefläche des Bodens (1) auf den Klötzen (2) mit ihrer Breite sowohl in den Klotz (2) als auch in die Bodenplatte (1) hineinreicht.

3. Behälter nach einem der Ansprüche 1 oder 2, **dadurch gekennzeichnet, daß** pro Behälterkante zwei Klammern (9) vorgesehen sind, die im zerlegten Zustand des Behälters in vier bzw. acht Nutenpaaren (10, 11) im Bereich der Klötze (2) befestigt sind.

## Claims

1. Container comprising
- a base plate (1) on bearers and runners (3),
- side walls (4, 5, 6, 7) adapted to be connected with each other and with the base plate (1),
- a lid (8), the side parts (4, 5, 6, 7) being connected to the base (1) by essentially rectangular clamps (9) overlapping the edges of the container at the base (1) and locking in correspondingly provided first grooves or similar means, the side walls (4, 5, 6, 7) and the lid (8) being stacked on the base plate (1) in the folded state, and the clamps (9) being fastened to the stack in correspondingly provided second grooves (10, 11, 15, 16),
**characterized in that**
said second grooves (10, 11, 15, 16) are milled, on the one hand (11, 15, 16), in the surface area of the base supported by the bearers (2) or below in the bearer (2) itself, and, on the other hand (10), in the upper surface of the lid (12) at a distance from the edge of the lid of one leg length of the clamps (9), so that the clamps (9) bear on the upper edge (14) of the lid by the angular connection zone (13) of their two legs (9a, 9b).

2. Container according to claim 1, **characterized in that**, in the area of the surface of the base (1) bearing on the bearers (2), the width of the groove (11) extends into the bearer (2) as well as into the base plate (1).

3. Container according to any one of claims 1 or 2, **characterized in that** two clamps (9) are provided for each container edge, which, in the dismounted state of the container, are fastened in the area of the bearers (2) in four, respectively eight pairs of grooves (10, 11).

## Revendications

1. Conteneur comportant
- une plaque de base (1) sur des cales (2) et des patins (3),
- des parois latérales (4, 5, 6, 7) adaptées à être reliées entre elles et avec la plaque de base (1),
- un couvercle (8), les parties latérales (4, 5, 6, 7) étant reliées à la base (1) par des pinces (9) essentiellement rectangulaires chevauchant les bords du récipient à la base (1) et s'encliquetant dans des premières rainures ou moyens similaires prévues à ces fins, les parois latérales (4, 5, 6, 7) et le couvercle (8) étant empilés sur la plaque de base (1) à l'état replié, et les pinces (9) étant accrochées à la pile dans des deuxièmes rainures (10, 11, 15, 16) prévues à cet effet,
**caractérisé en ce que**
les deuxièmes rainures (10, 11, 15, 16) sont fraisées, d'une part (11, 15, 16) dans la zone de la surface d'appui de la base sur les cales (2) ou en-dessous dans la cale (2) elle-même, et d'autre part (10) dans la surface supérieure du couvercle (12) à une distance d'une longueur de branche des pinces (9) du bord du couvercle, de manière que les pinces (9) s'appuient sur le bord supérieur (14) du couvercle dans la zone angulaire (13) de jonction entre leurs deux branches (9a, 9b).

2. Conteneur selon la revendication 1, **caractérisé en ce que**, dans la zone de la surface d'appui de la base (1) sur les cales (2), la largeur de la rainure (11) s'étend aussi bien dans la cale (2) que dans la plaque de base (1).

3. Conteneur selon l'une des revendications 1 ou 2, **caractérisé en ce que** deux pinces (9) sont prévues pour chaque bord du conteneur, pinces qui, à l'état démonté du conteneur, sont fixées dans la zone des cales (2) en quatre ou huit paires de rainures (10, 11) respectivement.
